# EUROPÄISCHE PATENTSCHRIFT

(11) **EP 0 676 278 B1**
(45) Veröffentlichungstag und Bekanntmachung des Hinweises auf die Patenterteilung: **03.03.1999**
(21) Anmeldenummer: 95104720.8
(22) Anmeldetag: 30.03.1995
(51) Int. Cl.: B30B 1/26

(54) **Hubverstelleinrichtung für Exzenterpressen oder Stanzen**
Stroke adjusting device for presses or punching machines
Dispositif de réglage de la course pour presses ou poinçonneuses

(30) Priorität: 08.04.1994 DE 4412198
(43) Veröffentlichungstag der Anmeldung: 11.10.1995
(73) Patentinhaber: OTTO KAISER GmbH & Co. KG, 75015 Bretten (DE)
(72) Erfinder: Bilz, Herbert, D-75331 Engelsbrand (DE); Hennig, Jürgen, D-63599 Biebergemünd (DE)
(74) Vertreter: Aufenanger, Martin

(56) Entgegenhaltungen:
- DE-U- 8 127 545
- DE-U- 8 407 274
- FR-A- 2 479 740
- US-A- 5 109 766

## Beschreibung

Die Erfindung bezieht sich auf eine Hubverstelleinrichtung für Exzenterpressen oder Stanzen, mit einer Exzenterwelle, welche in zumindest einem Lager drehbar gelagert ist, und zumindest einen Exzenterzapfen aufweist, auf dem eine Exzenterbuchse gelagert ist, mit zumindest einem Pleuel, das auf der Exzenterbuchse gelagert ist, mit einem ersten Außenverzahnungsabschnitt an der Exzenterwelle, mit einem zweiten Außenverzahnungsabschnitt an der Exzenterbuchse, sowie mit einer Schiebehülse, die in einer eingekuppelten Stellung die Exzenterwelle und die Exzenterbuchse verdrehfest und durch axiales Verschieben der Schiebehülse lösbar miteinander verbindet, wobei die Schiebehülse ständig drehfest mit der Exzenterbuchse in Verbindung steht und die Schiebehülse einen zusammenhängenden Innenverzahnungsabschnitt aufweist, der in der eingekuppelten Stellung der Schiebehülse abschnittsweise sowohl mit dem ersten Außenverzahnungsabschnitt als auch dem zweiten Außenverzahnungsabschnitt in Eingriff steht und dadurch die Exzenterwelle und die Exzenterbuchse verdrehfest miteinander verbunden sind, und die Schiebehülse durch das axiale Verschieben in eine entkuppelte Stellung überführbar ist, in der der Innenverzahnungsabschnitt der Schiebehülse mit dem Außenverzahnungsabschnitt der Exzenterwelle außer Eingriff ist und dadurch die Exzenterwelle gegenüber der Exzenterbuchse verdrehbar ist, wobei eine an der Schiebehülse angeordnete Arretiereinrichtung mit einer am Pleuel angebrachten Aufnahme derart in Verbindung steht, daß das Pleuel gegenüber der Exzenterbuchse drehfest ist, und daß der zweite Außenverzahnungsabschnitt der Exzenterbuchse ständig mit dem Innenverzahnungsabschnitt der Schiebehülse im Eingriff sich befindet.

Eine solche Hubverstellung ist z.B. aus der FR-A-2479740 bekannt. Beim Betrieb der Presse befindet sich in der eingekuppelten Stellung der Schiebehülse der Innenverzahnungsabschnitt mit dem ersten Außenverzahnungsabschnitt und dem zweiten Außenverzahnungsabschnitt in Eingriff. Dadurch sind die Exzenterbuchse und die Exzenterwelle drehfest miteinander verbunden. Zum Lösen dieser Verbindung wird die Schiebehülse axial verschoben, wobei der mit dem ersten Außenverzahnungsabschnitt in Eingriff stehende Innenverzahnungsabschnitt außer Eingriff gerät. Dies bewirkt, daß die Exzenterbuchse gegenüber der Exzenterwelle nunmehr verdrehbar ist. Während des Verschiebens der Schiebehülse, kommt eine an der Schiebehülse angebrachte Ausnehmung mit einem am Pleuel angebrachten Zapfen in Eingriff, wodurch die Schiebehülse gegenüber dem Gestell verdrehfest angeordnet ist. Anschließend kann durch Drehen der Exzenterwelle gegenüber der Exzenterbuchse die Hubhöhe der Exzenterpresse oder Stanze eingestellt werden. Das Überführen der Schiebehülse von ihrer eingekuppelten Stellung in ihre entkuppelte Stellung erfolgt über gestellfest, am Rahmen angebrachte Druckkolben, die sich beim normalen Betrieb der Presse nicht mit der Schiebehülse in Eingriff befinden und beim Überführen sich an der Schiebehülse abstützen und die Schiebehülse in Richtung zum Pleuel axial verschieben. Beim Verstellen der Hubhöhe tritt eine Relativbewegung zwischen den Kolben und der Schiebehülse auf, wodurch die Schiebehülse erhöhtem Verschleiß unterliegt. Aufgrund der Vielzahl der verwendeten Bauteile erweist sich diese Lösung als aufwendig und beansprucht darüberhinaus einen erheblichen Bauraum. Die Vielzahl der verwendeten Bauteile erhöht zudem die Störanfälligkeit.

Aufgabe der Erfindung ist es daher, eine Hubverstelleinrichtung der eingangs genannten Art möglichst platzsparend auszuführen. Zudem soll die Hubverstelleinrichtung vereinfacht und in der Praxis weniger störanfällig ausgeführt werden.

Die Aufgabe wird erfindungsgemäß dadurch gelößt, daß sich die Schiebehülse in axialer Richtung über eine zwischen Exzenterwelle und Schiebehülse eingeordnete Druckkammer an der Exzenterwelle abstützt, wobei die Druckkammer zum Überführen der Schiebehülse von ihrer eingekuppelten Stellung in ihre entkuppelte Stellung mit einem Druckmedium beaufschlagbar ist.

Diese Lösung ermöglicht es, die Schiebehülse gegenüber herkömmlichen Hubverstelleinrichtungen kompakter zu gestalten. Darüberhinaus läßt sich die Funktionssicherheit der Schiebehülse verbessern.

In einer vorteilhaften Weiterbildung der Erfindung kann die Schiebehülse als Ringkolben ausgebildet sein, wobei die Schiebehülse eine Führungsabschnitt und die Exzenterwelle einen Führungsbereich aufweisen kann, auf welchem die Schiebehülse mit ihrem Führungsabschnitt zum Überführen der Schiebehülse von ihrer eingekuppelten Stellung in ihre entkuppelte Stellung axial verschieblich und in der entkuppelten Stellung drehbar gelagert ist.

Von Vorteil kann es dabei sein, wenn die als Ringkolben ausgebildete Schiebehülse mit zumindest einer im wesentlichen senkrecht zur axialen Erstreckung der Schiebehülse verlaufenden ringförmigen Druckfläche versehenen ist und der Führungsbereich zumindest eine im wesentlichen parallel zur Druckfläche verlaufende ringförmige Stützfläche aufweist, und daß die Druckfläche, die Stützfläche, die Führungsfläche und der Führungsbereich die im wesentlichen torusförmige Druckkammer bilden, die durch Verschieben der Schiebehülse vergrößer- und verkleinerbar ist und daß Anschlüsse vorgesehen sind, die zum Zu- und Abführen des Druckmediums in die torusförmige Druckkammer einmünden.

In einer vorteilhaften Weiterbildung der Erfindung kann es sich als günstig erwiesen, wenn der erste Außenverzahnungsabschnitt und der Führungsbereich auf einem drehfest mit der Exzenterwelle verbundenen Bauteil angeordnet sind.

Zudem ist es günstig, wenn die Anschlüsse aus dem Führungsbereich ausmünden und das Druckmedium über Kanäle in der Exzenterwelle der torusförmigen Druckkammer zuführbar ist.

In einer vorteilhaften Weiterbildung der Erfindung kann zum Rücküberführen der Schiebehülse von ihrer entkuppelten in ihre eingekuppelte Stellung eine der Druckkammer konstruktiv gleichartige zweite Druckkammer Vorgesehen sein, die parallel zur ersten Druckkammer angeordnet ist, wobei die zweite Druckkammer sich verkleinert, wenn die erste Druckkammer sich vergrößert und umgekehrt. Dadurch läßt sich sowohl das Überführen, als auch das Rücküberführen der Schiebehülse zwischen entkuppelter und gekuppelter Stellung hydraulisch ausführen.

Als Druckmedium eignen sich besonders hydraulische Flüssigkeiten, vorzugweise Hydrauliköl.

Wenn die Arretiervorrichtung als Vorsprung ausgeführt ist, und die Aufnahme als eine im wesentlichen radial zur Exzenterwelle verlaufende, längliche Vertiefung ausgeführt ist, in der in der ausgekuppelten Stellung der Schiebehülse der Vorsprung derart aufgenommen ist, und der Vorsprung bei Verstellen der Exzenterwelle gegenüber der Exzenterbuchse in der Vertiefung abgleitet, kann man eine einfache und kostengünstige Vorrichtung erhalten, mit der sich in der ausgekuppelten Stellung der Schiebehülse die Exzenterhülse und das Pleuel gegeneinander verdrehfest verbinden lassen.

Zum Betreiben einer Hubverstellung für eine erfindungsgemäße Exzenterpresse oder eine Stanze hat es sich als günstig erwiesen, wenn zunächst durch Verschieben der Schiebehülse diese von ihrer eingekuppelten Stellung in ihre entkuppelte Stellung überführt wird, wobei die Exzenterwelle gegenüber der Exzenterbuchse verdrehbar wird und gleichzeitig die Arretiereinrichtung in die Aufnahme des Pleuels eingreift, wodurch das Pleuel gegenüber der Exzenterbuchse verdrehfest gekuppelt wird und anschließend die Exzenterwelle gegenüber der Exzenterbuchse zum Verstellen der Hubhöhe verdreht wird.

Im folgenden wird anhand eines Ausführungsbeispiels die Wirkungs- und Funktionsweise der Erfindung näher erläutert:

Es zeigen:
- Fig. 1: eine schematische Darstellung einer Exzenterpresse in einer Vorderansicht,
- Fig. 2: das Detail II aus Fig. 1 in einer Schnittansicht, wobei die Schiebehülse sich in der eingekuppelten Stellung befindet,
- Fig. 3: die Ansicht aus Fig. 2, wobei die Schiebehülse sich in der entkuppelten Stellung befindet.

Fig. 1 zeigt in einer schematischen Darstellung eine in der Hubhöhe verstellbare Exzenterpresse 1 mit einem Gestell 2, einem Pressentisch 3, einer Exzenterwelle 4, einer Schiebehülse 5, einer in Fig. 1 nur teilweise sichtbaren Exzenterbuchse 6, einem auf der Exzenterbuchse 6 drehbar gelagerten Pleuel 7 und einem am Pleuel 7 beweglich angelenkten Pressenstempel 8. Der Pressenstempel 8 ist im Gestell 2 gleitend geführt.

Wie aus Fig. 2 besser ersichtlich, ist die Exzenterwelle 4 in Lagern 9 und 10 des Gestells 2 drehbar gelagert. Die Exzenterbuchse 6 ist drehbar auf einem Exzenterzapfen 11 der Exzenterwelle 4 gelagert. Am Exzenterzapfen 11 weist die Exzenterwelle 4 einen Abschnitt 12 auf, auf dem ein ringförmiges Bauteil 13 verdrehfest gegenüber dem Exzenterzapfen 11 angebracht ist. Der Abschnitt 12 kann als zylindrischer oder kegelförmiger Sitz für das Bauteil 13 ausgeführt sein. Die Drehmomentübertragung zwischen dem Abschnitt 12 und dem Bauteil 13 erfolgt mittels einer nicht dargestellten Paßfeder, wobei der Abschnitt 12 vorzugsweise als zylindrischer Sitz ausgeführt ist. An der dem Pleuel 7 zugewandten Seite des Bauteils 13 befindet sich ein erster Außenverzahnungsabschnitt 14, dessen äußere Abmessungen einem zweiten Außenverzahnungsabschnitt 15 entsprechen, der auf der dem Bauteil 13 zugewandten Seite der Exzenterbuchse 6 angebracht ist. Die Schiebehülse 5 weist einen zusammenhängenden Innenverzahnungsabschnitt 16 auf. In einer eingekuppelten Stellung befindet sich dieser Innenverzahnungsabschnitt 16 abschnittsweise sowohl mit dem ersten Außenverzahnungsabschnitt 14 als auch mit dem zweiten Außenverzahnungsabschnitt 15 in Eingriff, wodurch die Exzenterbuchse 6 gegenüber der Exzenterwelle 4 verdrehfest angeordnet ist. Die Schiebehülse 5 ist axial verschieblich und kann durch Verschieben von der eingekuppelten Stellung in eine entkuppelte Stellung überführt werden, in der der Innenverzahnungsabschnitt 16 der Schiebehülse 5 mit dem ersten Außenverzahnungsabschnitt 14 der Exzenterwelle 4 außer Eingriff ist und dadurch die Exzenterwelle 4 gegenüber der Exzenterbuchse 6 verdrehbar ist, wie aus Fig. 3 entnehmbar. Beim Überführen der Schiebehülse 5 von ihrer eingekuppelten Stellung in ihre entkuppelte Stellung bewegt sich die Schiebehülse 5 zur Exzenterbuchse 6. Wie ebenso aus Fig. 3 ersichtlich, befindet sich der Innenverzahnungsabschnitt 16 ständig mit dem zweiten Außenverzahnungsabschnitt 15 der Exzenterbuchse 6 in Eingriff.

Auf der Schiebehülse 5 befindet sich ein Vorsprung 17, der dafür bestimmt ist, in der entkuppelten Stellung der Schiebehülse 5 in eine am Pleuel 7 angebrachte, im wesentlichen radial zur Exzenterwelle 4 sich erstreckende, längliche Vertiefung 18 einzugreifen,

Damit die Schiebehülse 5 beim Verschieben nicht verkantet, weist die Schiebehülse 5 einen Führungsabschitt 19 auf, mit dem die Schiebehülse 5 auf einem Führungsbereich 20 des Bauteils 13 verschieblich geführt ist. Die Schiebehülse 5 ist dabei gegenüber dem Führungsbereich 20 bzw. dem Bauteil 13 axial verdreh- und verschiebbar als Ringkolben 21 ausgeführt, mit einer ringförmigen Druckfläche 22, die sich im wesentlichen radial zur Exzenterwelle 4 erstreckt. Am Bauteil 13 befindet sich eine zur Druckfläche 22 im wesentlichen parallel verlaufende, ringförmige Stützfläche 23, wobei der Führungsabschnitt 19, der Führungsbereich 20, die Druckfläche 22 und die Stützfläche 23 eine im wesentlichen torusförmige Druckkammer 24 bilden. Durch Verschieben der Schiebehülse 5 läßt sich die Druckkammer 24 vergrößern bzw. verkleinern. In der eingekuppelten Stellung ist diese Druckkammer 24 am kleinsten, in der entkuppelten Stellung am größten. Durch das Bauteil 13 münden Anschlüsse 25 in die Druckkammer 24. Die Anschlüsse 25 stehen mit Kanälen 26 in der Exzenterwelle 4 in Verbindung. Über die Kanäle kann ein Medium, vorzugsweise Hydrauliköl der Druckkammer 24 zugeführt werden, wodurch bewirkt wird, daß die Schiebehülse 5 von ihrer eingekuppelten Stellung in ihrer entkuppelte Stellung überführt wird.

Im folgenden wird die Wirkungs- und Funktionsweise der Erfindung näher erläutert.

Im Betrieb der Exzenterpresse 1 wird die Exzenterwelle 4 von einem nicht dargestellten Antrieb angetrieben, wobei über das Bauteil 13, den ersten Außenverzahnungsabschnitt 14, den Innenverzahnungsabschnitt 16 der Schiebehülse 5 und den zweiten Außenverzahnungsabschnitt 15 die Drehbewegung der Exzenterwelle 4 auf die Exzenterbuchse 6 übertragen wird.

Dies bewirkt, daß das auf der Exzenterbuchse 6 gelagerte Pleuel 7 eine Hubbewegung ausführt, die auf den Pressenstempel 8 übertragen wird.

Um die Hubverstellung vorzunehmen, wird die Exzenterwelle 4 und somit die Hubbewegung gestoppt. Nun kann die Schiebehülse 5 von ihrer eingekuppelten Stellung in ihre entkuppelte Stellung überführt werden, indem über die Kanäle 26 und die Anschlüsse 25 Hydrauliköl in die Druckkammer 24 eingebracht wird, wobei die eintretende Hydraulikflüssigkeit die Schiebehülse in Richtung der Exzenterbuchse 6 verschiebt. Während des Überführens der Schiebehülse 5 von ihrer eingekuppelten Stellung in ihre entkuppelte Stellung geraten der ersten Außenverzahnungsabschnitt 14 und der Innenverzahnungsabschnitt 16 außer Eingriff, wodurch die Exzenterbuchse 6 gegenüber dem Exzenterzapfen 11 verdrehbar ist. Jedoch bleibt der Innenverzahnungsabschnitt 16 ständig mit dem zweiten Außenverzahnungsabschnitt 15 der Exzenterbuchse 6 in Eingriff. Zudem greift der Vorsprung 17 in die Vertiefung 18 des Pleuels 7 ein. Dadurch ist das Pleuel 7 gegenüber der Exzenterbuchse 6 gegen Verdrehen festgelegt. Befindet sich nun die Schiebehülse 5 in ihrer ausgekuppelten Stellung so kann ein Verdrehen der Exzenterwelle 4 erfolgen, wobei sich der Exzenterzapfen 11 relativ zur Exzenterbuchse 6 bewegt, und sich dadurch die Hubhöhe einstellen läßt. Da beim Einstellen der Hubhöhe Zwangsweise eine Relativbewegung zwischen Pleuel 7 und Schiebehülse 5 erfolgt, ist die Vertiefung 18 derart ausgeführt, daß der Vorsprung 17 darin verschieblich ist. Sobald die gewünschte Hubhöhe erreicht ist, wird die Drehbewegung der Exzenterwelle 4 gestoppt. Nun kann die Schiebehülse 5 von ihrer entkuppelten Stellung in ihre eingekuppelte Stellung zurücküberführt werden, wobei der Vorsprung 17 und die Vertiefung 18 außer Eingriff geraten und der Innenverzahnungsabschnitt 16 wieder mit dem ersten Außenverzahnungsabschnitt 14 in Eingriff gelangt. Während des Rücküberführens der Schiebehülse, tritt das Hydrauliköl über die Anschlüsse 25 und die Kanäle 26 aus der Druckkammer 24 aus. Um ein zwangsweises Rücküberführen der Schiebehülse 15 zu ermöglichen, ist es denkbar, z. B. Federn vorzusehen, die die Schiebehülse 5 in ihrer eingekuppelten Stellung vorspannen, oder eine zweite Druckkammer mit Anschlüssen und Kanälen ähnlich der Druckkammer 24 vorsehen, die parallel zur Druckkammer 24 angeordnet ist, wobei die zweite Druckkammer sich verkleinert wenn die Druckkammer 24 sich vergrößert und umgekehrt.

Die zuvor beschriebene Lösung zeichnet sich dadurch aus, daß sie sich äußerst kompakt ausführen läßt, da kein zusätzlicher verzahnungsfreier Abschnitt an der Schiebehülse 5 erforderlich ist und somit aufgrund der kompakten Bauweise die Durchbiegung der Exzenterwelle 4 reduziert werden kann. Zudem ermöglicht die vereinfachte Bauform eine Kostenreduzierung bei der Herstellung der Schiebehülse 5.

## Patentansprüche

1. Hubverstelleinrichtung für Exzenterpressen oder Stanzen, mit einer Exzenterwelle (4), welche in zumindest einem Lager (9,10) drehbar gelagert ist und zumindest einen Exzenterzapfen (11) aufweist, auf dem eine Exzenterbuchse (6) gelagert ist, mit zumindest einem Pleuel (7), das auf der Exzenterbuchse (6) gelagert ist, mit einem ersten Außenverzahnungsabschnitt (14) an der Exzenterwelle (4), mit einem zweiten Außenverzahnungsabschnitt (15), an der Exzenterbuchse (6), sowie mit einer Schiebehülse (5), die in einer eingekuppelten Stellung die Exzenterwelle (4) und die Exzenterbuchse (6) verdrehfest und durch axiales Verschieben der Schiebehülse (5) lösbar miteinander verbindet, wobei die Schiebehülse (5) ständig drehfest mit der Exzenterbuchse (6) in Verbindung steht, und die Schiebehülse (5) einen zusammenhängenden Innenverzahnungsabschnitt (16) aufweist, der in der eingekuppelten Stellung der Schiebehülse (5) abschnittsweise sowohl mit dem ersten Außenverzahnungsabschnitt (14) als auch dem zweiten Außenverzahnungsabschnitt (15) in Eingriff steht und dadurch die Exzenterwelle (4) und die Exzenterbuchse (6) verdrehfest miteinander verbunden sind, und die Schiebehülse (5) durch das axiale Verschieben in eine entkuppelte Stellung überführbar ist, in der der Innenverzahnungsabschnitt (16) der Schiebehülse (5) mit dem Außenverzahnungsabschnitt (14) der Exzenterwelle (4) außer Eingriff ist und dadurch die Exzenterwelle (4) gegenüber der Exzenterbuchse (6) verdrehbar ist, wobei eine an der Schiebehülse (5) angeordnete Arretiereinrichtung (17) mit einer am Pleuel (7) angebrachten Aufnahme (18) derart in Verbindung steht, daß das Pleuel (7) gegenüber der Exzenterbuchse (6) drehfest ist, und der zweite Außenverzahnungsabschnitt (15) der Exzenterbuchse (6) ständig mit dem Innenverzahnungsabschnitt (16) der Schiebehülse (5) im Eingriff sich befindet, **dadurch gekennzeichnet,** daß sich die Schiebehülse in axialer Richtung über eine zwischen Exzenterwelle und Schiebehülse angeordnete Druckkammer (24) an der Exenterwelle abstützt, wobei die Druckkammer zum Überführen der Schiebehülse von ihrer eingekuppelten Stellung in ihre entkuppelte Stellung mit einem Druckmedium beaufschlagbar ist.

2. Hubverstelleinrichtung nach Anspruch 1, **dadurch gekennzeichnet,** daß die Schiebehülse als Ringkolben ausgebildet ist, wobei die Schiebehülse einen Führungsabschnitt (19) und die Exzenterwelle einen Führungsbereich (20) aufweist, auf welchem die Schiebehülse mit ihrem Führungsabschnitt zum Überberführen der Schiebehülse von ihrer eingekuppelten Stellung in ihre entkuppelte Stellung axial verschieblich und in der entkuppelten Stellung drehbar gelagert ist.

3. Hubverstelleinrichtung nach der Anspruch 1,oder 2 **dadurch gekennzeichnet,** daß die als Ringkolben ausgebildete Schiebehülse (5) mit zumindest einer im wesentlichen senkrecht zur axialen Erstreckung der Schiebehülse (5) verlaufenden ringförmigen Druckfläche (22) versehen ist und der Führungsbereich (20) zumindest eine im wesentlichen parallel zur Druckfläche (22) verlaufende ringförmige Stützfläche (23) aufweist und daß die Druckfläche (22), die Stützfläche (23), die Führungsfläche (19), und der Führungsbereich (20), die im wesentlichen torusförmige Druckkammer (24) bilden, die durch Verschieben der Schiebehülse (5) vergrößer- und verkleinerbar ist und daß Anschlüsse (25) vorgesehen sind, die zum Zu- und Abführen des Druckmediums in die torusförmige Druckkammer (24) einmünden.

4. Hubverstelleinrichtung nach einen des Anspruch 1 - 3, **dadurch gekennzeichnet,** daß der erste Außenverzahnungsabschnitt (14) und der Führungsbereich (20) auf einem drehfest mit der Exzenterwelle (4) verbundenen Bauteil (13) angeordnet sind.

5. Hubverstelleinrichtung nach einem der Ansprüche 1 bis 4, **dadurch gekennzeichnet,** daß die Anschlüsse (25) aus dem Führungsbereich (20) herausmünden, und das Druckmedium über Kanäle (26) in der Exzenterwelle (4) der torusförmigen Druckkammer (24) zuführbar ist.

6. Hubverstelleinrichtung nach einem der Ansprüche 1 bis 5, **dadurch gekennzeichnet,** daß zum Rücküberführen der Schiebehülse (5) von ihrer entkuppelten in ihre eingekuppelte Stellung eine der Druckkammern (24) konstruktiv gleichartige zweite Druckkammer vorgesehen ist, die parallel zur ersten Druckkammer (24) angeordnet ist, wobei die zweite Druckkammer sich verkleinert, wenn die erste Druckkammer (24) sich vergrößert und umgekehrt.

7. Hubverstelleinrichtung nach einem der Ansprüche 1 bis 6, **dadurch gekennzeichnet,** daß als Druckmedium eine hydraulische Flüssigkeit, vorzugsweise Hydrauliköl verwendet wird.

8. Hubverstelleinrichtung nach Anspruch 1 oder 2, **dadurch gekennzeichnet,** daß die Arretiervorrichtung als ein Vorsprung (17) ausgeführt ist und daß die Aufnahme als eine im wesentlichen radial zur Exzenterwelle (4) verlaufende, längliche Vertiefung ausgeführt ist, in der in der ausgekuppelten Stellung der Schiebehülse (5) der Vorsprung (17) derart aufgenommen ist, daß der Vorsprung (17) beim Verstellen der Exzenterwelle (4) gegenüber der Exzenterbuchse (6) in der Vertiefung (18) abgleitet.

## Claims

1. Stroke adjusting device for eccentric presses or stamping machines, having an eccentric shaft (4), which is rotatably supported in at least one bearing (9, 10) and comprises at least one eccentric pin (11), on which an eccentric bush (6) is supported, having at least one connecting rod (7) supported on the eccentric bush (6), having a first externally geared portion (14) on the eccentric shaft (4), having a second externally geared portion (15) on the eccentric bush (6), as well as having a sliding sleeve (5), which in a coupled position connects the eccentric shaft (4) and the eccentric bush (6) non-rotatably to one another and releasably through axial displacement of the sliding sleeve (5), the sliding sleeve (5) being permanently non-rotatably connected to the eccentric bush (6), and the sliding sleeve (5) having a coherent internally geared portion (16), which in the coupled position of the sliding sleeve (5) is in sections in mesh both with the first externally geared portion (14) and with the second externally geared portion (15) so that the eccentric shaft (4) and the eccentric bush (6) are connected non-rotatably to one another, and the sliding sleeve (5) being transferable by the axial displacement into an uncoupled position, in which the internally geared portion (16) of the sliding sleeve (5) is not in mesh with the externally geared portion (14) of the eccentric shaft (4) and so the eccentric shaft (4) is rotatable relative to the eccentric bush (6), an arresting device (17) disposed on the sliding sleeve (5) being connected to a receiver (18) provided on the connecting rod (7) in such a way that the connecting rod (7) is non-rotatable relative to the eccentric bush (6), and the second externally geared portion (15) of the eccentric bush (6) being in constant mesh with the internally geared portion (16) of the sliding sleeve (5), **characterized in** that the sliding sleeve is supported in axial direction via a pressure chamber (24) disposed between eccentric shaft and sliding sleeve against the eccentric shaft, the pressure chamber for transferring the sliding sleeve from its coupled position into its uncoupled position being loadable by a pressure medium.

2. Stroke adjusting device according to claim 1, **characterized in** that the sliding sleeve takes the form of an annular piston, the sliding sleeve having a guide portion (19) and the eccentric shaft having a guide region (20), on which the sliding sleeve is supported by its guide portion in an axially displaceable manner for transferring the sliding sleeve from its coupled position into its uncoupled position and in a rotatable manner in the uncoupled position.

3. Stroke adjusting device according to claim 1 or 2, **characterized in** that the sliding sleeve (5) in the form of an annular piston is provided with at least one annular thrust face (22) extending substantially at right angles to the axial extension of the sliding sleeve (5) and the guide region (20) has at least one annular supporting face (23) extending substantially parallel to the thrust face (22) and that the thrust face (22), the supporting face (23), the guide face (19) and the guide region (20) form the substantially toroidal pressure chamber (24), which may be increased and decreased in size by displacement of the sliding sleeve (5), and that connections (25) are provided, which open into the toroidal pressure chamber (24) for supplying and discharging the pressure medium.

4. Stroke adjusting device according to one of claims 1 - 3, **characterized in** that the first externally geared portion (14) and the guide region (20) are disposed on a structural part (13) connected non-rotatably to the eccentric shaft (4).

5. Stroke adjusting device according to one of claims 1 to 4, **characterized in** that the connections (25) discharge from the guide region (20), and the pressure medium may be supplied via channels (26) in the eccentric shaft (4) to the toroidal pressure chamber (24).

6. Stroke adjusting device according to one of claims 1 to 5, **characterized in** that, for the return transfer of the sliding sleeve (5) from its uncoupled into its coupled position, a second pressure chamber of an identical style of construction to the pressure chambers (24) is provided, which is disposed parallel to the first pressure chamber (24), the second pressure chamber decreasing in size when the first pressure chamber (24) increases in size and vice versa.

7. Stroke adjusting device according to one of claims 1 to 6, **characterized in** that a hydraulic fluid, preferably hydraulic oil, is used as a pressure medium.

8. Stroke adjusting device according to claim 1 or 2, **characterized in** that the arresting device takes the form of a projection (17) and that the receiver takes the form of an oblong recess, which extends substantially radially relative to the eccentric shaft (4) and in which the projection (17), in the uncoupled position of the sliding sleeve (5), is received in such a way that the projection (17), during adjustment of the eccentric shaft (4), slides relative to the eccentric bush (6) in the recess (18).

## Revendications

1. Dispositif de réglage de la course pour des presses à excentrique ou des poinçonneuses, comportant un arbre à excentrique (4) qui est porté, avec liberté de rotation, dans au moins un palier (9, 10) et présente au moins un maneton (11) sur lequel est porté un fourreau excentrique (6), ainsi qu'au moins une bielle (7) qui est portée sur le fourreau excentrique (6), qu'un premier tronçon de denture extérieure (14) sur l'arbre a excentrique (4), qu'un second tronçon de denture extérieure (15) sur le fourreau excentrique (6) ainsi qu'un manchon coulissant (5) qui, dans une position de couplage, relie l'un à l'autre, de façon détachable, l'arbre à excentrique (4) et le fourreau excentrique (6), sans liberté de rotation relative et par coulissement axial du manchon coulissant (5), dans lequel le manchon coulissant (5) est relié en permanence, sans liberté de rotation relative, avec le fourreau excentrique (6) et le manchon coulissant (5) présente un tronçon de denture intérieure (16) correspondant qui, en position de couplage du manchon coulissant (5), vient en prise, par tronçon, aussi bien avec le premier tronçon de denture extérieure (14) qu'avec le second tronçon de denture extérieure (15) et de ce fait, l'arbre à excentrique (4) et le fourreau excentrique (6) sont reliés l'un à l'autre sans liberté de rotation relative, et le manchon coulissant (5) peut, par coulissement axial, être transféré dans une position de découplage dans laquelle le tronçon de denture intérieure (16) du manchon coulissant (5) vient hors de prise d'avec le tronçon de denture extérieure (14) de l'arbre à excentrique (4) et de ce fait, l'arbre à excentrique (4) peut tourner par rapport au fourreau excentrique (6), dans lequel un dispositif de verrouillage (17), disposé sur le manchon coulissant (5), est relié a un réceptacle (18) rapporté sur la bielle (7) de façon telle que la bielle (7) est solidarisée en rotation avec le fourreau excentrique (6), et le second tronçon de denture extérieure (15) du fourreau excentrique (6) est en permanence en prise avec le tronçon de denture intérieure (16) du manchon coulissant (5), caractérisé par le fait que le manchon coulissant s'appuie, selon la direction axiale, contre l'arbre à excentrique par l'intermédiaire d'une chambre sous pression (24) disposée entre l'arbre à excentrique et le manchon coulissant, la chambre sous pression pouvant être exposée à un fluide sous pression pour le transfert du manchon coulissant, depuis sa position de couplage, dans sa position de découplage.

2. Dispositif de réglage de la course selon la revendication 1, caractérisé par le fait que le manchon coulissant est conçu sous forme d'un piston annulaire, dans lequel le manchon coulissant présente un tronçon de guidage (19) et l'arbre à excentrique, une zone de guidage (20) sur laquelle le manchon coulissant peut coulisser axialement par son tronçon de guidage pour transférer le manchon coulissant, de sa position de couplage, dans sa position de découplage et, dans la position de découplage, le manchon est porté avec liberté de rotation.

3. Dispositif de réglage de la course selon la revendication 1 ou 2, caractérisé par le fait que le manchon coulissant (5), conçu sous forme de piston annulaire, présente au moins une surface annulaire de pression (22) orientée essentiellement perpendiculairement à l'extension axiale du manchon coulissant (5) et que la zone de guidage (20) présente au moins une surface annulaire d'appui (23) orientée essentiellement parallèlement à la surface de pression (22) et que la surface de pression (22), la surface d'appui (23), la surface de guidage (19) et la zone de guidage (20) forment la chambre sous pression (24) sensiblement en forme de tore, que l'on peut faire croître et décroître par coulissement du manchon coulissant (5), et que sont prévus des raccords (25) qui débouchent dans la chambre sous pression en forme de tore (24) pour l'amenée et l'évacuation du fluide sous pression.

4. Dispositif de réglage de la course selon l'une des revendications 1 - 3, caractérisé par le fait que le premier tronçon de denture extérieure (14) et la zone de guidage (20) sont disposés sur un composant (13) relié, sans liberté de rotation relative, a l'arbre à excentrique (4).

5. Dispositif de réglage de la course selon l'une des revendications 1 a 4, caractérisé par le fait que les raccords (25) débouchent de la zone de guidage (20) et que le fluide sous pression peut être amené dans la chambre sous pression en forme de tore (24) en passant par des canaux (26) prévus dans l'arbre à excentrique (4).

6. Dispositif de réglage de la course selon l'une des revendications 1 à 5, caractérisé par le fait que pour retransférer le manchon coulissant (5), de sa position découplée, dans sa position couplée, est prévue une second chambre sous pression qui est de construction identique à celle des chambres sous pression (24) et qui est dis posée parallèlement a la première chambre sous pression (24), dans lequel la seconde chambre sous pression décroît lorsque la première chambre sous pression (24) croît et inversement.

7. Dispositif de réglage de la course selon l'une des revendications 1 à 6, caractérisé par le fait que comme fluide sous pression on emploie un liquide hydraulique, de préférence de l'huile hydraulique.

8. Dispositif de réglage de la course selon la revendication 1 ou 2, caractérisé par le fait que le dispositif de verrouillage est réalisé sous forme d'un tenon (17) et que le réceptacle est réalisé sous forme d'une niche longitudinale qui est essentiellement orientée radialement par rapport à l'arbre à excentrique (4) et dans laquelle, en la position découplée du manchon coulissant (5), le tenon (17) est reçu de façon que, lors du mouvement de l'arbre à excentrique (4) par rapport au fourreau excentrique (6), le tenon (17) glisse dans la niche (18).
